# EUROPÄISCHE PATENTSCHRIFT

(11) **EP 2 147 870 B1**
(45) Veröffentlichungstag und Bekanntmachung des Hinweises auf die Patenterteilung: **18.01.2012**
(21) Anmeldenummer: 09164270.2
(22) Anmeldetag: 01.07.2009
(51) Int. Cl.: B65D 81/32, B05C 17/005

(54) **Foliengebinde**
Film package
Emballage de feuilles

(30) Priorität: 25.07.2008 DE 102008040738
(43) Veröffentlichungstag der Anmeldung: 27.01.2010
(62) Teilanmeldung aus: 11152157.1
(73) Patentinhaber: HILTI Aktiengesellschaft, 9494 Schaan (LI)
(72) Erfinder: Willner, Ralf, 86874 Tussenhausen (DE); Glogger, Josef, 86807 Buchloe (DE); Bässler, Armin, 86343 Königsbrunn (DE); Thiemann, Frank, 86899 Landsberg am Lech (DE); Bürgel, Thomas, 86899 Landsberg am Lech (DE)

(56) Entgegenhaltungen:
- EP-A- 0 319 666
- EP-A- 0 910 995
- EP-B- 0 914 069
- DE-U1- 29 501 255

## Beschreibung

Die Erfindung betrifft ein Foliengebinde zum Aufbewahren von Mehrkomponentenmassen und zum Einlegen in eine Aufnahme einer Auspressvorrichtung mit einem ersten Folienbeutel und einem neben dem ersten Folienbeutel angeordneten zweiten Folienbeutel für voneinander getrennt gelagerten Komponenten einer mehrkomponentigen Masse und mit einem Kopfteil, an dem zumindest zwei Aufnahmeabschnitte für jeweils ein Ende eines Folienbeutels vorgesehen sind.

Mehrkomponentenmassen, wie beispielsweise Mörtel-, Schaum- und Dichtmassen, werden dem Anwender als Mehrkomponentenmassen in Kartuschen und Foliengebinden zur Verfügung gestellt. Foliengebinde haben sich als Verpackung für derartige Massen bewährt und zeichnen sich insbesondere durch ihren gegenüber Kartuschen geringen Materialanteil aus, der nach dem Ausbringen der Masse entsorgt werden muss. Zudem sind Foliengebinde einfach und kostengünstig herstellbar.

Das Foliengebinde wird in eine Aufnahme einer Auspressvorrichtung, wie z. B. eines Dispensers, eingelegt beziehungsweise in diese eingeführt. Über einen Auspressmechanismus werden die Komponenten gleichzeitig durch eine Austrittsöffnung am Kopfteil ausgepresst, üblicherweise durch ein Mischergehäuse mit einem Mischerelement hindurchgeführt, in dem die einzelnen Komponenten zu der gewünschten Masse gemischt werden, und an einem Applikationsort ausgebracht.

Aus der EP 0 914 069 B1 ist ein gattungsgemässes Foliengebinde mit zwei nebeneinander angeordneten Folienbeuteln bekannt, die jeweils eine Komponente einer zweikomponentigen Masse aufweisen. Diese Anordnung der Folienbeutel wird auch als Side-by-Side-Anordnung bezeichnet.

Nachteilig an der bekannten Lösung ist, dass in diesem Foliengebinde nur zweikomponentige Massen aufbewahrt und in eine Aufnahme einer Auspressvorrichtung eingelegt werden Können. Kommen dreikomponentige Massen oder Massen mit noch mehr Komponenten zum Einsatz, sind bis anhin spezielle Auspressgeräte und Gebinde erforderlich, die kompliziert im Aufbau und somit kostenintensiv in der Fertigung sind.

Aus der EP 0319 666 A1 ist eine Schlauchbeutel-Packung für pastöse Mehr- oder Ein-Komponenten-Systeme bekannt, die aus biegsamen Schlauchmaterial mit einer beliebigen Anzahl Kammern aus mindestens einem Schlauch-Mantel besteht, wobei die Kammern dicht und in sich parallel in axialer Richtung geschlossen sind.

Aus der DE 29501255 U1 ist eine Folienpackung bestehend aus wenigstens einem Folienbeutel mit Bodenteil bekannt, welche eine einwandfreie und problemlose nicht zu Verschmutzungen führende Verarbeitung der eingefüllten Massen ermöglicht.

Ein Folienbeutel mit einem Kopfstück, wobei der Folienbeutel mit einer Materialschwächung an dem dem Kopfstück zugewandten Ende in der Folie versehen ist, die als Sollbruchstelle dient und sich mit steigendem Innendruck des Folienbeutels öffnet, ist aus der EP 0 910 995 A2 bekannt.

Aufgabe der Erfindung ist es, ein Foliengebinde zum Aufbewahren und zum Einlegen in eine Aufnahme einer Auspressvorrichtung für Massen mit mehr als zwei Komponenten zu schaffen, die mit Auspressvorrichtungen für zweikomponentige Massen ausbringbar sind.

Die Aufgabe ist durch die Merkmale des unabhängigen Anspruchs gelöst. Vorteilhafte Weiterbildungen sind in den Unteransprüchen dargelegt.

Gemäss der Erfindung enthält der erste Folienbeutel zumindest eine Komponente der mehrkomponentigen Masse und der zweite Folienbeutel zumindest zwei Komponenten der mehrkomponentigen Masse, wobei ein ersten Teil (A1) des ersten Komponente in dem ersten Folienbeutel und ein zweiten Teil (A2) der ersten Komponente sowie eine zweite von der ersten Komponente unterschiedliche Komponente in separaten Folienkammern des zweiten Folienbeutels vorgeschen sind.

Die Abmessungen des Foliengebindes entsprechen im Wesentlichen den Abmessungen eines Foliengebindes für zweikomponentige Massen, womit das erfindungsgemässe Foliengebinde mit herkömmlichen, bereits auf dem Markt befindlichen Auspressgeräten ausbringbar ist. Je nach Art und Erfordernisse der im Foliengebinde eingelagerten Masse können die Komponenten im entsprechenden Verhältnis zueinander im Foliengebinde vorgesehen werden. Dabei können im Foliengebinde auch von mehr als drei Komponenten aufbewahrt und nach dem Einlegen in eine Aufnahme einer Auspressvorrichtung mit dieser ausgebracht werden.

Vorzugsweise sind die zumindest zwei Komponenten der mehrkomponentigen Masse in separaten Folienbeutelkammern des zweiten Folienbeutels vorgesehen, womit eine Reaktion der zumindest zwei Komponenten im zweiten Folienbeutel verhindert ist. Zur Ausbildung der separaten Folienbeutelkammern des zweiten Folienbeutels wird vorteilhaft eine Trennwand im zweiten Folienbeutel vorgesehen, welche einen direkten Kontakt der zumindest zwei Komponenten während der Lagerung im zweiten Folienbeutel und somit eine Reaktion in Kontaktbereich miteinander verhindert.

Erfindungsgemäß sind ein erster Teil einer ersten Komponente der mehrkomponentigen Masse in einem ersten Folienbeutel und ein zweiter Teil der ersten Komponente sowie eine zweite von der ersten Komponente unterschiedliche Komponente der mehrkomponentigen Masse in separaten Folienkammern des zweiten Folienbeutels vorgesehen. Die grössere Komponente der mehrkomponentigen Masse wird in zwei gleiche oder ungleiche Teile aufgeteilt, wodurch verschiedene Mischungsverhältnisse der Komponenten bei konstanter Aussenabmessung des Foliengebindes möglich sind. Beispielsweise lässt sich so bei einem in den Aussenabmessungen entsprechendem herkömmlichen 3:1-Gebinde ein davon abweichendes Mischungsverhältnis von 5:1 realisieren.

Des Weiteren lassen sich mit dieser Ausgestaltung des Folienbeutels kennzeichnungsfreie Injektionsmörtel realisieren, die eine hohe Leistungsfähigkeit aufweisen, jedoch nicht besonders gekennzeichnet werden müssen. Ob ein Foliengebinde gekennzeichnet werden muss, hängt von dem Gehalt an kennzeichnungspflichtigen Stoffen, beispielsweise vom Gehalt an Peroxid und/oder sensibilisierenden Methacrylaten ab. Peroxide (z. B. Perester, Perketale, Hydro- oder Diacylperoxide, insbesondere Butylperbenzoat, Cumylhydroperoxid, Dibenzoylperoxid oder Lauroylperoxid) werden oftmals als Härter z. B. für Mörtel zur chemischen Verankerung von Befestigungselementen eingesetzt. Wird der Peroxid-Gehalt bei einer herkömmlichen Side-by-Side-Anordnung der Folienbeutel unter die kennzeichnungsfreie Grenze von 1% reduziert, verringert sich die Leistungsfähigkeit der aushärtbaren, mehrkomponentigen Masse massgeblich. Die Leistungsfähigkeit der aushärtbaren, mehrkomponentigen Masse kann bei solch einer Anordnung durch Änderung des Mischungsverhältnisses z. B. von 3:1 auf 5:1 nicht gesteigert werden, da dadurch die verfügbare Gesamtkonzentration des Peroxids weiter abgesenkt werden würde.

Durch die Aufteilung der ersten Komponente in zwei, in separaten Folienbeuteln gelagerte Teile lassen sich Peroxid-Gehalte in einer Kammer des zweiten Folienbeutels des Foliengebindes realisieren, die grösser als 1 % sein können, wobei der Peroxid-Gehalt in Bezug auf die Komponenten im zweiten Folienbeutel mit den beiden Folienkammern bei Mischungsverhältnissen von 1:1 bis 10:1 unter 1 % zu liegen kommt. Somit ist mit dieser Ausführungsform der Erfindung ein leistungsfähiger Injektionsmörtel realisierbar, der kennzeichnungsfrei und somit ohne besondere Vorkehrungen handhabbar ist.

Vorzugsweise liegt das Verhältnis des zweiten Teils der ersten Komponente zu der zweiten Komponente im Bereich von 0.5:1 bis 7:1, vorzugsweise im Bereich von 2:1 bis 5:1, und das Verhältnis der gesamten ersten Komponente zu der zweiten Komponente im Bereich von 1:1 bis 10:1, vorzugsweise im Bereich von 2:1 bis 7:1. Die vorgenannten Verhältnisse der Komponenten beziehungsweise der Teile der Komponenten zueinander gewährleisten die zur Verfügungstellung von unterschiedlichen leistungsfähigen aushärtbaren Massen, die keine besondere Kennzeichnung bedürfen.

Bevorzugt sind die Folienbeutel mit ihren entsprechenden Enden an dem Kopfteil unlösbar festgelegt und somit unverlierbar mit diesem verbunden. Damit ist das gesamte Foliengebinde einfach in die Aufnahme des Auspressgerätes einleg- und aus dieser entfernbar. Vorteilhaft sind die Folienbeutel an dem Kopfteil festgeklebt.

Vorzugsweise ist zumindest einer der Folienbeutel an dem dem Aufnahmeabschnitt zugewandten Ende bereichsweise mit einer unter Druck öffnenbaren Schwächung versehen, womit bei Beaufschlagung mit Druck z. B. mittels eines Auspresskolbens des Auspressgerätes die Folie des Folienbeutels im Bereich der Schwächung aufreisst und sich dieser Folienbeutel einfach öffnen lässt. Die Schwächung des Folienbeutels erfolgt vorteilhaft mittels eines Lasers, mit dem ein Teil der Schichten der üblicherweise mehrschichtigen Folie des Folienbeutels entfernt wird. Weist die mehrschichtige Folie eine Sperrschicht auf, so wird vorteilhaft die aussenliegende Schicht oder Schichten bereichsweise bis zu dieser Sperrschicht entfernt.

Bevorzugt erstreckt sich die Schwächung bereichsweise beabstandet zu einem Verschlussmittel des Folienbeutels. Der Folienbeutel ist üblicherweise an den Enden gerafft und mit einem Verschlussmittel, beispielsweise mit einem Clip verschlossen. Die Schwächung ist vorteilhaft in einem Bereich zwischen dem Verschlussmittel und dem äusseren Umfang des entsprechenden Folienbeutels vorgesehen. Die Schwächung erstreckt sich vorteilhaft über einen gewissen Abschnitt des Folienbeutels über einen radial umlaufenden oder linearen Flächenbereich. Die Schwächung kann kontinuierlich oder diskontinuierlich ausgebildet sein.

Vorzugsweise sind zwei Durchtrittskanäle im Kopfteil zum Verbinden jeweils eines Aufnahmeabschnitts mit einer am Kopfteil vorgesehenen Austrittsöffnung vorgesehen, wobei der zumindest eine Folienbeutel mit der Schwächung derart im Aufnahmeabschnitt angeordnet ist, dass der Mittelpunkt des Flächenbereichs der Schwächung verdreht zur entsprechenden Durchtrittsöffnung angeordnet ist.

Bevorzugt ist der Mittelpunkt des Flächenbereichs der Schwächung um einen Winkel von -135° bis +135° verdreht zur entsprechenden Durchtrittsöffnung angeordnet, womit die nach dem Öffnen während dem Auspressvorgang austretende beziehungsweise austretenden Komponenten im Wesentlichen auf direktem Weg in die Durchtrittsöffnung und die Austrittsöffnung am Kopfteil eintreten. Besonders vorteilhaft liegt die Verdrehung in einem Winkelbereich von -45° bis +45° zur entsprechenden Durchtrittsöffnung.

Die Erfindung wird nachstehend anhand von Ausführungsbeispielen näher erläutert. Es zeigen:
- Fig. 1: Ein Foliengebinde in einer Seitenansicht mit geschnittenem Kopfteil;
- Fig. 2: ein erstes Beispiel einer Folienbeutelanordnung in Aufsicht auf das Kopfteil;
- Fig. 3: ein zweites Beispiel einer Folienbeutelanordnung in Aufsicht auf das Kopfteil;
- Fig. 4: ein erfindungsgemäßes Ausführungsbeispiel einer Folienbeutelanordung im Querschnitt durch die Folienbeutel.

Grundsätzlich sind in den Figuren gleiche Teile mit den gleichen Bezugszeichen versehen.

Das in der Figur 1 dargestellte Foliengebinde 11 zum Aufbewahren und zum Einlegen in eine Aufnahme einer hier nicht dargestellten Auspressvorrichtung nach dem Stand der Tecknik weist einen ersten Folienbeutel 12 mit einer ersten Komponente 16 und einen neben dem ersten Folienbeutel 12 angeordneten zweiten Folienbeutel 22 mit einer zweiten Komponente 26 und einer dritten Komponente 27 zur voneinander getrennten Lagerung der Komponenten 16, 26 und 27 einer dreikomponentigen Masse auf. Die zwei Komponenten 26 und 27 sind in separaten Folienbeutelkammern des zweiten Folienbeutels 22 vorgesehen, welche durch eine gemeinsame, im zweiten Folienbeutel 22 angeordnete Trennwand 28 gebildet sind.

Der erste Folienbeutel 12 ist an beiden Enden 13 und 14 gerafft und jeweils mit einem Clip als Verschlussmittel 15 verschlossen. Auch der zweite Folienbeutel 22 ist an beiden Enden 23 und 24 gerafft und jeweils mit einem Clip als Verschlussmittel 25 verschlossen.

Das Foliengebinde 11 weist weiter ein Kopfteil 31 mit einem ersten Aufnahmeabschnitt 32 für das Ende 13 des ersten Folienbeutels 12 und mit einem zweiten Aufnahmeabschnitt 36 für das Ende 23 des zweiten Folienbeutels 22 auf, wobei die Folienbeutel 12 und 22 mit ihren entsprechenden Enden 13 bzw. 23 an dem Kopfteil 31 unlösbar festgelegt sind. Im Kopfteil 31 ist ein erster Durchtrittskanal 33 vorgesehen, der den vom ersten Aufnahmeabschnitt 32 gebildeten Aufnahmeraum mit einem ersten Austrittskanal 42 einer Austrittsöffnung 41 verbindet. Im Kopfteil 31 ist weiter ein zweiter Durchtrittskanal 37 vorgesehen, der den vom zweiten Aufnahmeabschnitt 36 gebildeten Aufnahmeraum mit einem zweiten Austrittskanal 46 der Austrittsöffnung 41 verbindet. An der Austrittsöffnung 41 ist ein Aussengewinde für den Anschluss eines hier nicht dargestellten Mischergehäuses mit einem Mischelement vorgesehen, in welchem die aus den Folienbeuteln 12 und 22 ausgebrachten Komponenten 16, 26 und 27 während dem Auspressvorgang zur gebrauchsfertigen Masse gemischt werden.

Der erste Folienbeutel 12 ist an dem dem ersten Aufnahmeabschnitt 32 zugewandten Ende 13 bereichsweise mit einer unter Druck öffnenbaren Schwächung 17 versehen, welche sich beabstandet zu dem Verschlussmittel 15 des Folienbeutels 12 über einen Flächenbereich erstreckt. Der erste Folienbeutel 12 ist derart im ersten Aufnahmeabschnitt 32 angeordnet, dass der Mittelpunkt M des Flächenbereichs der Schwächung 17 direkt über der ersten Durchtrittsöffnung 33 angeordnet.

Mittels des Auspressgeräts werden die dem Kopfteil 31 abgewandten Enden 14 bzw. 24 der Folienbeutel 12 und 22 mit Druck beaufschlagt. Wenn der Innendruck im ersten Folienbeutel 12 ein bestimmtes Niveau erreicht hat, reisst die Folie des ersten Folienbeutels 12 im Bereich der Schwächung 17 auf, so dass beim Auspressvorgang die sich im ersten Folienbeutel 12 befindliche Komponente 16 durch den ersten Durchtrittskanal 33 und den ersten Austrittskanal 42 aus der Austrittsöffnung 41 austritt. Wenn der Innendruck im zweiten Folienbeutel 22 ein bestimmtes Niveau erreicht hat, wird das Verschlussmittel 25 am ersten Ende 23 des zweiten Folienbeutels 22 abgestreift, so dass beim Auspressvorgang die sich im zweiten Folienbeutel 22 befindlichen Komponenten 26 und 27 durch den zweiten Durchtrittskanal 37 und den zweiten Austrittskanal 46 aus der Austrittsöffnung 41 austreten. Um das Abstreifen des Verschlussmittels 25 zu vereinfachen sowie den Ausfluss der beiden Komponenten 26 und 27 beim Auspressvorgang im richtigen Verhältnis zueinander sicherzustellen, ist beim Eintritt in den zweiten Durchtrittskanal 37 eine Flussdrossel 38 vorgesehen.

In der Figur 3 ist eine andere Anordnung der Folienbeutel 12 und 22 am Kopfteil 31 dargestellt, bei welcher der Mittelpunkt M des Flächenbereichs der Schwächung 17 am ersten Folienbeutel 12 um einen Winkel α von 90° verdreht zur ersten Durchtrittsöffnung 33 im ersten Aufnahmeabschnitt 32 angeordnet ist.

Das in der Figur 4 dargestellte erfindungsgemäße Foliengebinde 51 zum Aufbewahren und zum Einlegen in eine Aufnahme einer hier nicht dargestellten Auspressvorrichtung weist einen ersten Folienbeutel 52 und einen neben dem ersten Folienbeutel 52 angeordneten zweiten Folienbeutel 62 zur voneinander getrennten Lagerung der Komponenten einer zweikomponentigen Masse auf.

Ein erster Teil A1 einer nicht-kennzeichnungspflichtigen, ersten Komponente ist in dem ersten Folienbeutel 52 und ein zweiter Teil A2 der ersten Komponente ist in einer Folienkammer 63 des zweiten Folienbeutels 62 vorgesehen. Weiter weist der zweite Folienbeutel 62 eine zweite Folienkammer 64 auf, in der eine zweite von der ersten Komponente unterschiedliche Komponente B der mehrkomponentigen Masse vorgesehen ist. Das Verhältnis des zweiten Teils A2 der ersten Komponente zu der zweiten Komponente B liegt im Bereich von 0.5:1 bis 7:1, vorzugsweise im Bereich von 2:1 bis 5:1. Das Verhältnis der gesamten ersten Komponente zu der zweiten Komponente B liegt im Bereich von 1:1 bis 10:1, vorzugsweise im Bereich von 2:1 bis 7:1.

Die zweite Komponente B weist einen Gehalt von Peroxid auf, der über 1 % liegt. Der Gesamtgehalt von Peroxid der in dem Folienbeutel 62 angeordneten aushärtbaren Masse liegt jedoch unter 1%, womit der Folienbeutel 62 als auch das Foliengebinde 51 kennzeichnungsfrei sind.

## Patentansprüche

1. Foliengebinde zum Aufbewahren von Mehrkomponentenmassen und zum Einlegen in eine Aufnahme einer Auspressvorrichtung mit einem ersten Folienbeutel (52) und einem neben dem ersten Folienbeutel (52) angeordneten zweiten Folienbeutel (62) für voneinander getrennt gelagerte Komponenten (A1,A2,B) einer mehrkomponentigen Masse und mit einem Kopfteil (31), an dem zumindest zwei Aufnahmeabschnitte (32, 36) für jeweils ein Ende (13, 23) eines Folienbeutels vorgesehen sind, wobei der erste Folienbeutel (52) zumindest eine Komponente (A1) der mehrkomponentigen Masse und der zweite Folienbeutel (62) zumindest zwei Komponenten (A2,B) der mehrkomponentigen Masse enthält, die in separaten Folienbeutelkammern des zweiten Folienbeutels (62) vorgesehen sind, **dadurch gekennzeichnet, dass**
ein erster Teil (A1) einer ersten Komponente der mehrkomponentigen Masse in dem ersten Folienbeutel (52) und
ein zweiter Teil (A2) der ersten Komponente sowie eine zweite von der ersten Komponente unterschiedliche Komponente (B) der mehrkomponentigen Masse in separaten Folienkammem (63, 64) des zweiten Folienbeutels (62) vorgesehen sind.

2. Foliengebinde nach Anspruch 1, **dadurch gekennzeichnet, dass** das Verhältnis des zweiten Teils (A2) der ersten Komponente zu der zweiten Komponente (B) im Bereich von 0.5:1 bis 7:1, vorzugsweise im Bereich von 2:1 bis 5:1, und
das Verhältnis der gesamten ersten Komponente zu der zweiten Komponente (B) im Bereich von 1:1 bis 10:1, vorzugsweise im Bereich von 2:1 bis 7:1, liegt.

3. Foliengebinde nach Anspruch 1 oder 2, **dadurch gekennzeichnet, dass** die Folienbeutel mit ihren entsprechenden Enden (13, 23) an dem Kopfteil (31) unlösbar festgelegt sind.

4. Foliengebinde nach einem der Ansprüche 1 bis 3, **dadurch gekennzeichnet, dass** zumindest einer der Folienbeutel an dem dem Aufnahmeabschnitt (32) zugewandten Ende (13) bereichsweise mit einer unter Druck öffnenbaren Schwächung (17) versehen ist.

5. Foliengebinde nach Anspruch 4, **dadurch gekennzeichnet, dass** die Schwächung (17) sich bereichsweise beabstandet zu einem Verschlussmittel (15) des Folienbeutels erstreckt.

6. Foliengebinde nach Anspruch 4 oder 5, **dadurch gekennzeichnet, dass** zwei Durchtrittskanäle (33, 37) im Kopfteil (31) zum Verbinden jeweils eines Aufnahmeabschnitts (32, 36) mit einer am Kopfteil (31) vorgesehenen Austrittsöffnung (41) vorgesehen sind, wobei der zumindest eine Folienbeutel mit der Schwächung (17) derart im Aufnahmeabschnitt (32) angeordnet ist, dass der Mittelpunkt (M) des Flächenbereichs der Schwächung (17) verdreht zur entsprechenden Durchtrittsöffnung (33) angeordnet ist.

7. Foliengebinde nach Anspruch 6, **dadurch gekennzeichnet, dass** der Mittelpunkt (M) des Flächenbereichs der Schwächung (17) um einen Winkel (alpha) von -135° bis +135° verdreht zur entsprechenden Durchtrittsöffnung (33) angeordnet ist.

8. Foliengebinde nach Anspruch 7, **dadurch gekennzeichnet, dass** der Mittelpunkt (M) des Flächenbereichs der Schwächung (17) um einen Winkel (alpha) von -45° bis +45° verdreht zur entsprechenden Durchtrittsöffnung (33) angeordnet ist.

## Claims

1. Foil container for storage of multi component masses and for insertion into the reception of an extruder device, having a first foil bag (52), and, arranged next to the first foil bag (52), a second foil bag (62), for accommodating components (A1, A2, B) of a multi component mass separately from each other, and having a head member (31) on which are provided at least two receiving sections (32, 36), each for one end (13, 23) of a foil bag, wherein the first foil bag (52) contains at least one component (A1) of the multi component mass, and the second foil bag (62) contains at least two components (A2, B) of the multi component mass provided in separate foil bag chambers of the second foil bag (62), **characterised in that** a first part (A1) of a first component of the multi component mass is provided in the first foil bag (52), and,
a second part (A2) of the first component and additionally a second component (B) of the multi component mass different from the first component are provided in separate foil chambers (63, 64) of the second foil bag (62).

2. Foil container according to claim 1, **characterised in that** the ratio of the second part (A2) of the first component to the second component (B) lies within the region of 0.5:1 to 7:1 preferably within the region of 2:1 to 5: 1, and
the ratio of the entirety of the first component to the second component (B) lies within the region of 1:1 to 10:1 preferably within the region 2:1 to 7:1.

3. Foil container according to claim 1 or 2, **characterised in that** the foil bags are securely, non detachably, fixed by their respective ends (13, 23) to the head member (31).

4. Foil container according to one of claims 1 to 3 , **characterised in that** at least one of the foil bags is provided, in at least one region, with a weakening (17) at the end (13) proximate to the receiving section (32), the weakening (17) being openable under pressure.

5. Foil container according to claim 4, **characterised in that** the weakening (17) extends to closure means (15) of the foil bag, at a spacing in at least one region.

6. Foil container according to claim 4 or 5, **characterised in that** two through channels (33, 37) are provided in the head member (31) for connecting the respective receiving sections (32, 36) with a discharge opening (41) provided on the head member (31), wherein the at least one foil bag with the weakening (17) is so arranged in the receiving section (32) that the centre (M) of the surface region of the weakening (17) is arranged rotated with respect to the corresponding through opening (33).

7. Foil container according to claim 6, **characterised in that** the centre (M) of the surface region of the weakening (17) is arranged rotated by an angle (alpha) of -135° to + 135° with respect to the corresponding through opening (33).

8. Foil container according to claim 7, **characterised in that** the centre (M) of the surface region of the weakening (17) is arranged rotated by an angle (alpha) of -45° to + 45° with respect to the corresponding through opening (33).

## Revendications

1. Conteneur en film destiné à stocker des masses à composants multiples et à être introduit dans un logement d'un dispositif d'éjection, lequel conteneur en film comporte un premier sac en film (52) et un second sac en film (62) disposé à côté du premier sac en film (52) pour des composants (A1, A2, B) d'une masse à composants multiples stockés séparément les uns des autres, et comportant une partie de tête (31) sur laquelle au moins deux parties de réception (32, 36) sont prévues pour une extrémité respective (13, 23) d'un sac en film, le premier sac en film (52) contenant au moins un composant (A1) de la masse à composants multiples et le second sac en film (62) contenant au moins deux composants (A2, B) de la masse à composants multiples, lesquels deux composants sont disposés dans des chambres de sac en film séparées du second sac en film (62), **caractérisé en ce que**
une première portion (A1) d'un premier composant de la masse à composants multiples est contenue dans le premier sac en film (52) et
une seconde portion (A2) du premier composant ainsi qu'un second composant (B) de la masse à composants multiples différent du premier composant sont contenus dans des chambres de sac séparées (63, 64) du second sac en film (62).

2. Conteneur de film selon la revendication 1, **caractérisé en ce que** le rapport de la seconde portion (A2) du premier composant sur le second composant (B) est dans la plage de 0,5:1 à 7:1, de préférence dans la plage de 2:1 à 5:1, et
le rapport du premier composant complet sur le second composant (B) est dans la plage de 1:1 à 10:1, de préférence dans la plage de 2:1 à 7:1.

3. Conteneur en film selon la revendication 1 ou 2, **caractérisé en ce que** les sacs en film sont fixés de manière inamovible sur la partie de tête (31) au niveau de leurs extrémités (13, 23) correspondantes.

4. Conteneur en film selon l'une quelconque des revendications 1 à 3, **caractérisé en ce qu'**au moins un des sacs en film est muni dans certaines zones, à l'extrémité (13) dirigée vers la partie de réception (32), d'un affaiblissement (17) pouvant s'ouvrir sous l'action d'une pression.

5. Conteneur en film selon la revendication 4, **caractérisé en ce que** l'affaiblissement (17) s'étend, dans certaines zones, espacé de moyens de fermeture (15) du sac en film.

6. Conteneur en film selon la revendication 4 ou 5, **caractérisé en ce que** deux canaux traversants (33, 37) sont prévus dans la partie de tête (31) pour relier une partie de réception respective (32, 36) à une ouverture de sortie (41) prévue sur la partie de tête (31), le au moins un sac en film étant disposé dans la partie de réception (32) avec l'affaiblissement (17) de telle sorte que le point central (M) de la zone plate de l'affaiblissement (17) est agencé de manière à pivoter par rapport à une ouverture traversante (33) correspondante.

7. Conteneur en film selon la revendication 6, **caractérisé en ce que** le point central (M) de la zone plate de l'affaiblissement (17) est agencé de manière à pivoter par rapport à l'ouverture traversante (33) correspondante d'un angle (alpha) de - 135° à + 135°.

8. Conteneur en film selon la revendication 7, **caractérisé en ce que** le point central (M) de la zone plate de l'affaiblissement (17) est agencé de manière à pivoter par rapport à l'ouverture traversante (33) correspondante d'un angle (alpha) de - 45° à + 45°.
